# EUROPÄISCHE PATENTANMELDUNG

(11) **EP 0 742 328 A1**
(43) Veröffentlichungstag der Anmeldung: **13.11.1996**
(21) Anmeldenummer: 95107076.2
(22) Anmeldetag: 10.05.1995
(51) Int. Cl.: E04H 6/22, E04H 6/18

(54) **Wagen für eine mechanische Autoparkanlage**

(71) Anmelder: PID GmbH & Co., Park- und Verladetechnik KG, D-88299 Leutkirch-Gebrazhofen (DE)
(72) Erfinder: Paulmichl, Dieter, 88299 Leutkirch-Gebrazhofen (DE)
(74) Vertreter: Riebling, Peter, Dr.-Ing., Patentanwalt

(57) **Zusammenfassung**

Die Erfindung beschreibt einen Wagen für eine mechanische Autoparkanlage mit einem Rahmen (4), mit daran drehbar angebrachten und angetriebenen Rädern (3), der auf am Boden angebrachten Schienen (1) verfahrbar ist, wobei auf dem Wagen eine Hubvorrichtung vorgesehen ist und die Verschiebeeinrichtung in seitliche Richtung für die Paletten an Teilen der Hubvorrichtung befestigt ist, wobei die Hubvorrichtung aus teleskopartig ineinander verschiebbaren Schienen (7,8,11), die jeweils an zwei einander gegenüberliegenden Seiten des Rahmens (4) angebracht sind, sowie den zugehörigen Hubplattformen (5) besteht.

## Beschreibung

Die Erfindung beschäftigt sich mit einem mechanischen Wagen für eine Autoparkanlage.

Ein ähnlicher Wagen ist aus der US-A-3,079,015 bekannt. Hier ist vorgesehen, daß ein Aufzuggerüst auf einem Wagen angebracht wird. Der Wagen selbst ist in horizontaler Richtung verfahrbar; das auf ihm angebrachte Aufzuggerüst ermöglicht das Verfahren einer Plattform in vertikaler Richtung. An dieser Plattform sind seitliche Verschiebeeinrichtungen für Paletten angebracht.

Nachteilig bei dieser Druckschrift ist, daß das Gesamtsystem, bestehend aus Wagen und Aufzuggerüst, einen sehr hohen Schwerpunkt hat und deswegen kippelig ist. Zwangsweise sinken die Verfahrgeschwindigkeiten.

Auch aus der DE-DT 24 04 057 B2 ist ein deratiges Aufzugsgerüst bekannt. Dieses Gerüst ist nicht nur am Boden, sondern auch an der Decke des Parkhauses geführt. Dadurch werden zwangsweise sämtliche Erschütterungen des Fahrwagens auf die Gebäudestruktur und eventuell angrenzende Bauwerke übertragen.

Wegen der doppelten Führung besteht hier nicht die Gefahr des Kippens des Wagens. Allerdings ist dafür ein erhöhter konstruktiver Aufwand nötig.

In der DE 37 40 586 A1 wird ebenfalls ein Wagen mit einem Aufzuggerüst verwendet. Darüberhinaus ist ein Antrieb an der Oberseite vorgesehen. Die Lärm- und Schwingungsbelästigungen der Umgebung sind erheblich.

Der Erfindung liegt die Aufgabe zugrunde, einen Wagen für eine mechanische Autoparkanlage bereitzustellen, der sich durch eine einfache Konstruktion auszeichnet und ein schnelles, leises und sicheres Verfahren der Fahrzeuge mit den Paletten ermöglicht.

Erfindungsgemäß wird diese Aufgabe durch die technische Lehre des Anspruchs 1 gelöst.

Wie aus dem Stand der Technik bekannt ist, wird zunächst ein Wagen vorgesehen, der in einer horizontalen Richtung mittels Rädern auf Schienen verfahrbar ist. Auf diesem Wagen ist eine Hubvorrichtung angebracht. Diese Hubvorrichtung besteht aus teleskopartig ineinander verschiebbaren Schienen. Jeweils an der Stirnseite des Wagens sind die entsprechenden Schienenpaare angeordnet, die in vertikaler Richtung gegeneinander verschiebbar sind. Dabei ist vorgesehen, daß der Vertikalantrieb nur auf das innerste Schienenpaar wirkt und die weiter außen folgenden Schienenpaare über entsprechende Anschläge in vertikaler Richtung verschoben werden.

Es ist selbstverständlich auch möglich, den Vertikalantrieb in anderer Weise auf die Schienen wirken zu lassen.

Wichtig ist, daß hierbei vorgesehen ist, daß die Schienen sich aus Sicherheitsgründen etwa um die Höhe der zu parkenden Fahrzeuge überdecken.

Am innersten Schienenpaar ist eine Hubplattform angebracht. Es sind also für den Wagen zwei Hubplattformen vorgesehen, die mittels geeigneter Zwischenträger verbunden sein können. An dieser Hubplattform sind Verschiebeeinrichtungen für die seitliche Verschiebung der Paletten sowie Verriegelungseinrichtungen vorhanden. Damit kann die Palette während des Verfahrens in vertikaler und horizontaler Richtung an den Hubvorrichtungen arretiert werden.

Um die Sicherheit noch zu erhöhen, ist vorgesehen, daß während der vertikalen Verschiebung die äußersten Schienen sich mit geeigneten Mitteln am umgebenden Regalboxensystem abstützen.

Da die Paletten durch das abgestellte Fahrzeug in der Regel ungleichmäßig belastet werden, ist eine spielfreie Führung vorgesehen, die dafür sorgt, daß sich die Hubplattformen in den zugehörigen Führungen nicht verkanten.

Der Antrieb der Hubvorrichtung kann hydraulisch, elektrisch, pneumatisch oder auf andere Weise erfolgen. In der hier vorliegenden Erfindung ist vorgeshen, den Antrieb hydraulisch mittels Hub- und Druckzylindern durchzuführen.

Um eine einfache und wartungsarme sowie billige Konstruktion zu erreichen, ist vorgesehen, den Antrieb und die Verschiebung sämtlicher Bewegungen hydraulisch vorzunehmen über ein Hydraulikaggregat 28 mit Hydraulikzylindern und einem Hydraulikmotor. Auf diese Weise können alle Bewegungen durch einen Elektromotor erreicht werden.

Es ist aber durchaus möglich, mehrere Motoren vorzusehen, so daß z.B. ein Motor zum Verfahren des Wagens und zum Heben und Absenken der Hubeinrichtung, der zweite Motor zum seitlichen Verschieben der Palette benutzt wird.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander. Alle in den Unterlagen, einschließlich der Zusammenfassung, offenbarten Angaben und Merkmale, insbesondere die in den Zeichnungen dargestellte räumliche Ausbildung werden als erfindungswesentlich beansprucht, soweit sie einzeln oder in Kombination gegenüber dem Stand der Technik neu sind.

Im folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: schematische Seitenansicht des Hubwagens;
- Figur 2:: Seitenansicht der Hubvorrichtung;
- Figur 3:: Stirnansicht der Hubvorrichtung aus Figur 2;
- Figur 4:: schematische Darstellung der ausgefahrenen Schienen;
- Figur 5:: Draufsicht auf das Hubgerüst;
- Figur 6:: schematische Darstellung der Kettenführung;
- Figur 7:: Draufsicht auf den Hubwagen.

Figur 1 zeigt eine schematische Seitenansicht des erfindungsgemäßen Wagens. Der Wagen besteht im wesentlichen aus einem Rahmen 4 mit daran drehbar angebrachten Rädern 3. Diese Räder dienen zum Verfahren in Pfeilrichtung 34,35 des Wagens auf der Schiene 1. An den Stirnseiten des Wagens ist jeweils ein Hubgerüst 6 vorgesehen. Dieses Hubgerüst besteht aus jeweils paarweise vorhandenen stehenden Schienen 7, an denen in Pfeilrichtung 22,23 Teleskopschienen 8 verschiebbar sind. Gegenüber den Schienen 8 ist ein Druckrahmen 9, bestehend aus einem Querträger 10 und Führungsschienen 11 ebenfalls in Pfeilrichtung 22,23 verschiebbar.

Zur Erhöhung der Sicherheit sind die stehenden Schienen 7 mittels einem oder mehrerer Querträger 12 verbunden. Darüberhinaus sind Abstützstangen 29 vorgesehen, die die Schienen 7 gegenüber dem Rahmen 4 weiter abstützen.

An der Oberseite der Schienen 7 sind Abstützzylinder 26 angebracht, die dem Abstützen der Schiene 7 am nicht näher dargestellen umgebenden Regalboxensystem während des vertikalen Hubvorgangs dienen. In den Druckrahmen 9 ist jeweils eine Hubplattform 5 über nicht näher dargestellte Rollen geführt. Die Hubplattformen 5 sind über eine oder mehrere geeignete Zwischenträger 30 verbunden. An den Hubplattformen sind darüberhinaus Teleskopzylinder 31 angebracht, die dem seitlichen Verschieben der Palette dienen.

Darüberhinaus sind Verriegelungseinrichtungen 33 vorgesehen, die ein Verriegeln der Palette gegenüber den Hubplattformen während des Betriebs ermöglichen. Das Hydraulikaggregat 28 wird an einer geeigneten Stelle des Rahmens 4 angebracht.

Da die Hubgerüste an den Stirnseiten jeweils gleich aufgebaut sind, wird im folgenden nur noch eine Seite des Wagens betrachtet.
Figur 2 zeigt eine Seitenansicht der Hubvorrichtung,
Figur 3 eine Stirnansicht der Hubvorrichtung.

Die Führung der Hubplattform 5 erfolgt über zwei Spezialketten 25. Diese Ketten sind mit einem Ende an der Hubplattform 5 befestigt und laufen dann über ein Kettenrad 24, das am in vertikaler Richtung 22, 23 verstellbaren Querträger 10 des Druckrahmens 9 befestigt ist. Von dort laufen die Ketten nach unten über ein zweites Kettenrad 21, das an einer Verbindungswelle 19 befestigt ist. Diese Verbindungswelle ist mit Hilfe der Druckzylinder 15 in Pfeilrichtung 22,23 verfahrbar und wird über die Zahnstangen 18 mit entsprechenden Führungen 20 spielfrei geführt.

Durch diese Doppelführung mittels zweier Zahnstangen 18 wird erreicht, daß eine unregelmäßige Belastung der Hubplattform 5 nicht zu einem Verkanten führt.

Die Druckzylinder 15 sind mit einem Ende am Querträger 12 des Hubgerüsts 6 befestigt. Dieses Ende ist also nicht verschiebbar. Am Kopf 17 der Druckzylinder 15 ist die Verbindungswelle 19 angebracht, die an ihren beiden Enden jeweils ein Kettenrad 21 trägt. Durch ein Verfahren der Verbindungswelle 19 in Pfeilrichtung 22 bzw. 23 wird ein Absenken bzw. Heben der Hubplattformen erreicht.

Die Zahnstangen sind ebenfalls mit einem Ende an dem Querträger 12 befestigt. Das andere Ende der Zahnstange ist an der Grundplatte 13 befestigt, die ihrerseits am Hubgerüst 6 befestigt ist.

Darüber hinaus ist ein Hubzylinder 14 vorgesehen, dessen eines Ende an der Grundplatte 13 befestigt ist. Der Kopf 16 des Hubzylinders 14 ist am Querträger 10 des Druckrahmens 9 befestigt.

Zum Verfahren in vertikaler Richtung 22,23 wird zunächst der Hubzylinder aktiviert. Der Kopf 16 des Hubzylinders 14 verfährt in Pfeilrichtung 22 und bewegt dadurch den Querträger 10 und den zugehörigen Druckrahmen 9 ebenfalls in Pfeilrichtung 22. Gleichzeitig wird die Hubplattform 5 gegenüber dem Druckrahmen 9 in Pfeilrichtung 22 verschoben. Dies geschieht mit Hilfe der Übersetzung der Spezialketten 25.

Wenn der Hubzylinder 14 als einfacher Zylinder ausgebildet ist, ist ein Verfahren des Druckrahmens 9 bis knapp über die Abstützzylinder 26 hinaus möglich.

Der Hubzylinder 14 kann aber auch als Teleskopzylinder ausgebildet sein. In diesem Fall wird zunächst der Druckrahmen 9 mit samt der Hubplattform 5 in Pfeilrichtung 22 verfahren, bis die Hubplattform 5 ihren oberen Anschlag am Druckrahmen 9 erreicht.

Danach wird mit Hilfe der Druckzylinder 15 die Verbindungswelle 19 in Pfeilrichtung 22 verfahren. Dadurch verschiebt sich die Hubplattform 5 in Pfeilrichtung 23, bzw. es ist möglich, den Druckrahmen 9 mit Hilfe des Hubzylinders 14 weiter in Richtung 22 zu verfahren.

Dabei ist ein Anschlag vorgesehen, der dafür sorgt, daß durch die Weiterverschiebung des Druckrahmens 9 die Teleskopschienen 8 in Pfeilrichtung 22 aus den stehenden Schienen 7 herausgezogen werden und den Druckrahmen 9 abstützen.

Figur 4 zeigt schematisch die ausgefahrene Stellung der Schienen. Bei der Auslegung ist darauf zu achten, daß sich die Schienen 7 und 8 sowie die Schienen 8 und 11 auf einem Sicherheitsabstand überdecken, um ein Ausbrechen der Schienen aus der jeweils zugeordneten Führung zu verhindern.

Dieser Sicherheitsabstand beträgt bei der hier vorliegenden Erfindung etwa 1,60 m, was in etwa der Höhe der Regalboxen für die abzustellenden Fahrzeuge entspricht.

Figur 5 zeigt eine teilweise Draufsicht auf das Hubgerüst 6. Innen am Wagen ist die Führungsschiene 11 des Druckrahmens 9. Diese ist an der Teleskopschiene 8 geführt, die wiederum an der stehenden Schiene 7 geführt wird. Um die Torsionssteifigkeit der Schienenkopplung zu erhöhen, ist vorgesehen, daß sich die Teleskopschiene 8 über ein oder mehrere Rollenpaare 27 an der stehenden Schiene 7 abstützt. Durch diese Rollenpaare wird erreicht, daß die Torsionsbelastungen aufgefangen werden und gleichzeitig ein Verschieben der Teleskopschiene 8 gegenüber der stehenden Schiene 7 auch bei einer kleinen Verdrehung der Schienen 7,8 gegeneinander möglich ist.

Dabei können die Rollenpaare sowohl an der stehenden Schiene 7 als auch an der Teleskopschiene 8 angebracht sein. Die Schiene, an der die Rollenpaare 27 angebracht sind, ist gegenüber den anderen Schienen in der Regel etwas breiter ausgeführt.

Figur 6 zeigt eine schematische, seitlich auseinandergezogene Darstellung der Kettenführung. Hier entfallen die Schienen 7 und 8. Auch die Querträger 10,12 sowie die Grundplatte 13 sind nur schematisch dargestellt.

Die Kette 25 ist mit einem Ende fest an der Hubplattform 5 befestigt und läuft sodann über ein mittels des Hubzylinders 14 verstellbares Kettenrad 24. Von dort läuft die Kette 25 über ein zweites, verstellbares Kettenrad 21 und ist schließlich am in vertikaler Richtung nicht verstellbaren Querrahmen 12 befestigt.

Zunächst wird nur der Hubzylinder 14 verfahren. Sobald die Palette 5 am oberen Ende des Druckrahmens 9 angelangt ist, werden die Druckzylinder 15 in Pfeilrichtung 22 zurückgezogen, so daß eine weiteres Verfahren des Hubzylinders 14 in Richtung 22 möglich ist. Dadurch werden sowohl der Druckrahmen 9 als auch die Hubplattform 5 weiter in Pfeilrichtung 22 verfahren. Dabei werden die Teleskopschienen 8 von den Führungsschienen 11 mittels eines geeigneten Anschlags aus den stehenden Schienen 7 herausgezogen und dienen der weiteren Abstützung.

Figur 7 zeigt eine Draufsicht auf den Hubwagen. Auch hier wurde nur die rechte Hälfte des Hubwagens dargestellt, da die linke Hälfte genau gegengleich ausgebildet ist. Die Führung der einzelnen Schienen 7,8,11 ineinander ist hier nur schematisch dargestellt. Auf der Hubplattform 5 sind zwei Teleskopzylinder 31 angebracht, die an ihren Köpfen eine Verriegelungseinrichtung 32 tragen.

Die Palette ist mit einem geeigneten Führungskanal versehen, der die Teleskopzylinder 31 überdeckt. Zum Verschieben der Palette von dem Wagen in das Regalsystem wird zunächst die Verriegelung 32 betätigt.

Die Palette wird sodann von dem Teleskopzylinder 31 in Pfeilrichtung 36 bzw. 37 von der Palette herunter verschoben. Da die Zylinder als Teleskopzylinder ausgebildet sind, kann die gesamte Verschiebung in einem Arbeitsgang erfolgen.

Es ist aber auch möglich, einfach wirkende Zylinder vorzusehen und die Verschiebung in zwei Schritten durchzuführen. Nach dem Verschiebevorgang wird die Verriegelungseinrichtung 32 gelöst und mit Hilfe des Teleskopzylinders 31 wieder zurückgezogen. Die Verschiebung vom Regalsystem auf den Wagen erfolgt in umgekehrter Reihenfolge.

An der Hubplattform 5 ist darüberhinaus eine Verriegelungseinrichtung 33 vorgesehen, die die Palette während des Verfahrvorgangs gegen Verschieben sichert. Es ist aber auch möglich, die Palette mit Hilfe der Verriegelungseinrichtung 32 der Teleskopzylinder 31 zu sichern.

Diese Verriegelungseinrichtungen sind bevorzugt hydraulisch ausgebildet und werden vom Hydraulikaggregat 28 beaufschlagt. Es ist aber auch möglich, hier andere Verriegelungseinrichtungen vorzusehen.

In der hier vorliegenden Ausgestaltung sind zur Verschiebung für jede Pfeilrichtung 36,37 zwei Teleskopzylinder 31 vorgesehen. Es ist aber ohne weiteres möglich, entweder nur einen Teleskopzylinder 31 - bei kleinen Paletten - oder mehrere Teleskopzylinder 31 - bei großen Paletten - zu verwenden.

Erfindungsgemäß ist weiter vorgesehen, daß sämtliche bewegte Teile von einem Hydraulikaggregat 28 über nicht näher dargestellte Verbindungsschläuche angetrieben werden. Auch der Antrieb zur Verschiebung des Wagens in Pfeilrichtungen 34,35 erfolgt über dieses Hydraulikaggregat 28, das durch einen nicht näher dargestellten Elektromotor angetrieben wird.

Durch diese Erfindung wird eine schnelle, leise und sichere Verschiebung der Paletten, gekoppelt mit einer einfachen Konstruktion, erreicht.

### Zeichnungslegende

- 1: Schiene
- 3: Rad
- 4: Rahmen (Hubwagen 2)
- 5: Hubplattform
- 6: Hubgerüst
- 7: stehende Schiene (Hubgerüst 6)
- 8: Teleskopschiene (Hubgerüst 6)
- 9: Druckrahmen
- 10: Querträger (Druckrahmen 9)
- 11: Führungsschiene (Druckrahmen 9)
- 12: Querträger (Hubgerüst 6)
- 13: Grundplatte (Hubgerüst 6)
- 14: Hubzylinder
- 15: Druckzylinder
- 16: Kopf (Hubzylinder 14)
- 17: Kopf (Druckzylinder 15)
- 18: Zahnstange
- 19: Verbindungswelle
- 20: Führung
- 21: Kettenrad (an 19)
- 22: Pfeilrichtung
- 23: Pfeilrichtung
- 24: Kettenrad (an 10)
- 25: Spezialkette
- 26: Abstützzylinder
- 27: Rollenpaar
- 28: Hydraulikaggregat
- 29: Abstützstange (Hubgerüst 6)
- 30: Zwischenträger (Hubplattform 5)
- 31: Teleskopzylinder (Hubplattform 5)
- 32: Verriegelung (Teleskopzylinder 31)
- 33: Verriegelung (Hubplattform 5)
- 34: Pfeilrichtung
- 35: Pfeilrichtung
- 36: Pfeilrichtung
- 37: Pfeilrichtung

## Patentansprüche

1. Wagen für eine mechanische Autoparkanlage mit einem Rahmen, mit daran drehbar angebrachten und angetriebenen Rädern, der auf am Boden angebrachten Schienen verfahrbar ist, wobei auf dem Wagen eine Hubvorrichtung vorgesehen ist und die Verschiebeeinrichtung in seitliche Richtung für die Paletten an Teilen der Hubvorrichtung befestigt ist, **dadurch gekennzeichnet**, daß die Hubvorrichtung aus teleskopartig ineinander verschiebbaren Schienen (7,8,11), die jeweils an zwei einander gegenüberliegenden Seiten des Rahmens (4) angebracht sind, sowie den zugehörigen Hubplattformen (5) besteht.

2. Wagen nach Anspruch 1, **dadurch gekennzeichnet**, daß die vertikale Verstellung hydraulisch erfolgt.

3. Wagen nach Anspruch 1 und 2, **dadurch gekennzeichnet**, daß eine Verriegelung der zu transportierenden Palette an den Hubeinrichtungen möglich ist.

4. Wagen nach einem der Ansprüche 1 - 3, **dadurch gekennzeichnet**, daß zwischen den Schienen (7,8) eines oder mehrere Rollenpaare (27) vorgesehen sind, die die Torsionssteifigkeit bei gleichzeitiger Erhaltung der Betriebssicherheit erhöhen.

5. Wagen nach einem der Ansprüche 1 - 4, **dadurch gekennzeichnet**, daß die Hubplattformen (5) mittels je zwei Zahnstangen (18) doppelt geführt werden.

6. Wagen nach einem der Ansprüche 1 - 5, **dadurch gekennzeichnet**, daß sich das Hubgerüst (6) mit der stehenden Schiene (7) über Abstützzylinder (26) während des Hubvorgangs am Regalboxensystem abstützt.

7. Wagen nach einem der Ansprüche 1 - 6, **dadurch gekennzeichnet**, daß die Führung der Hubplattform (5) in den zugehörigen Führungsschienen (11) des Druckrahmens (9) über Rollen erfolgt.

8. Wagen nach einem der Ansprüche 1 - 7, **dadurch gekennzeichnet**, daß der Wagen über ein Hydraulikaggregat von einem Hydraulikmotor angetrieben wird, der von einem Elektromotor angetrieben wird.

9. Wagen nach einem der Ansprüche 1 - 8, **dadurch gekennzeichnet**, daß eine Verbindung der Hubplattformen (5) über Zwischenträger (30) zu einer Einheit vorgesehen ist.

10. Wagen nach einem der Ansprüche 1 - 9, **dadurch gekennzeichnet**, daß die seitliche Verschiebung der Paletten mittels an der Hubplattform (5) befestigten Hydraulikzylindern (31) erfolgt.

11. Wagen nach Anspruch 10, **dadurch gekennzeichnet**, daß die Hydraulikzylinder (31) als Teleskopzylinder ausgebildet sind.

12. Wagen nach den Ansprüchen 10 oder 11, **dadurch gekennzeichnet**, daß die Zylinder (31) an ihrem Kopf eine Verriegelung (32) aufweisen.

13. Wagen nach einem der Ansprüche 1 - 12, **dadurch gekennzeichnet**, daß ein automatisches Verfahren möglich ist.

## Geänderte Patentansprüche

### Geänderte Patentansprüche gemäss Regel 86(2) EPÜ.

1. Hubportalanlage für eine mechanische Autoparkanlage, bestehend im wesentlichen aus einer, durch einen mittigen hydraulischen Stempel auf beidseitig von diesem auf einem Grundgestell angeordneten Schienen vertikal verfahrbaren Hubplattform, **dadurch gekennzeichnet,** daß ein Hubwagen mit einem Rahmen (4) mit daran drehbar angebrachten und angetriebenen Rädern (3) auf am Boden angebrachten Schienen (1) seitlich verfahrbar ist und auf dem Hubwagen eine Hubvorrichtung aus teleskopartig ineinander verschiebbaren, jeweils an zwei einander gegenüberliegenden Seiten des Rahmens (4) angebrachten Schienen (7, 8, 11) sowie den zugehörigen Hubplattformen (5) und einer angeordneten seitlichen Paletten-Verschiebeeinrichtung besteht, wobei der Hubwagen für die seitliche Paletten-Verschiebung mit an der Hubplattform (5) befestigten und als Teleskopzylinder (31) ausgestalteten Hydraulikzylindern ausgebildet ist.
2. Hubportalanlage nach Anspruch 1, **dadurch gekennzeichnet,** daß eine Verriegelung der zu transportierenden Palette an den Hubeinrichtungen möglich ist.
3. Hubportalanlage nach Anspruch 1 oder 2, **dadurch gekennzeichnet,** daß zwischen den Schienen (7, 8) eines oder mehrere Rollenpaare (27) vorgesehen sind, die die Torsionssteifigkeit bei gleichzeitiger Erhaltung der Betriebssicherheit erhöhen.
4. Hubportalanlage nach einem der Ansprüche 1 bis 3, **dadurch** **gekennzeichnet,** daß die Hubplattformen (5) mittels je zwei Zahnstangen (18) doppelt geführt werden.
5. Hubportalanlage nach einem der Ansprüche 1 bis 4, **dadurch gekennzeichnet,** daß sich das Hubgerüst (6) mit der stehenden Schiene (7) über Abstützzylinder (26) während des Hubvorgangs am Regalboxensystem abstützt.
6. Hubportalanlage nach einem der Ansprüche 1 bis 5, **dadurch gekennzeichnet,** daß die Führung der Hubplattform (5) in den zugehörigen Führungsschienen (11) des Druckrahmens (9) über Rollen erfolgt.
7. Hubportalanlage nach einem der Ansprüche 1 bis 6, **dadurch gekennzeichnet,** daß der Wagen über ein Hydraulikaggregat von einem Hydraulikmotor angetrieben wird, der von einem Elektromotor angetrieben wird. 8. Hubportalanalge nach einem der Ansprüche 1 bis 7, **dadurch** **gekennzeichnet,** daß eine Verbindung der Hubplattformen (5) über Zwischenträger (30) zu einer Einheit vorgesehen ist.
9. Hubportalanlage nach Anspruch 1, **dadurch gekennzeichnet,** daß die Teleskopzylinder (31) an ihrem Kopf eine Verriegelung (32) aufweisen.
10. Hubportalanlage nach einem der Ansprüche 1 bis 9, **dadurch gekennzeichnet,** daß ein automatisches Verfahren möglich ist.
